# FASCICULE DE BREVET EUROPEEN

(11) **EP 3 658 833 B1**
(45) Date de publication et mention de la délivrance du brevet: **28.08.2024**
(21) Numéro de dépôt: 18755871.3
(22) Date de dépôt: 26.07.2018
(51) Int. Cl.: F25B 49/02, F25B 40/02, F25B 40/06, F25B 5/04, F25B 6/04

(54) **PROCEDE DE GESTION D'UN CIRCUIT DE CLIMATISATION INVERSIBLE DE VEHICULE AUTOMOBILE**
VERFAHREN ZUR VERWALTUNG EINER INVERSIBLEN KLIMAANLAGE FÜR EIN KRAFTFAHRZEUG
METHOD FOR MANAGING AN INVERSIBLE AIR CONDITIONING CIRCUIT FOR A MOTOR VEHICLE

(30) Priorité: 28.07.2017 FR 1757225
(43) Date de publication de la demande: 03.06.2020
(73) Titulaire: Valeo Systemes Thermiques, 78322 Le Mesnil Saint Denis Cedex (FR)
(72) Inventeur: LIU, Jin-Ming, 78322 Le Mesnil Saint-Denis Cedex (FR); BEAUVIS, Régis, 78322 Le Mesnil Saint-Denis Cedex (FR); BENOUALI, Jugurtha, 78322 Le Mesnil Saint-Denis Cedex (FR)
(74) Mandataire: Valeo Systèmes Thermiques
(86) Numéro de dépôt international: PCT/FR2018/051923
(87) Numéro de publication internationale: WO 2019/020953

(56) Documents cités:
- EP-A1- 1 965 156
- EP-A2- 3 193 105
- DE-T5- 112014 004 045
- FR-A1- 2 928 445
- US-A1- 2015 059 373

## Description

L'invention se rapporte à un procédé de gestion en mode pompe à chaleur d'un circuit de climatisation de véhicule automobile.

Les véhicules automobiles actuels comportent de plus en plus souvent un circuit de climatisation. Généralement, dans un circuit de climatisation « classique », un fluide réfrigérant passe successivement dans un compresseur, un premier échangeur de chaleur, appelé condenseur, placé en contact avec un flux d'air extérieur au véhicule automobile pour libérer de la chaleur, un dispositif de détente et un deuxième échangeur de chaleur, appelé évaporateur, placé en contact avec un flux d'air intérieur du véhicule automobile pour le refroidir.

Il existe également des architectures de circuit de climatisation plus complexes qui permettent d'obtenir un circuit de climatisation inversible, c'est-à-dire qu'il peut utiliser un mode de fonctionnement pompe à chaleur dans lequel il est apte à absorber de l'énergie calorifique dans l'air extérieur au niveau du premier échangeur de chaleur, appelé alors évapo-condenseur, et la restituer dans l'habitacle notamment au moyen d'un troisième échangeur de chaleur dédié.

Généralement, le dispositif de détente est une vanne thermostatique dont le bulbe est disposé en aval de l'évaporateur. Le dispositif de détente peut également être une vanne électronique d'expansion contrôlée par une unité centrale de contrôle. Dans ce genre de cas, il est nécessaire d'avoir une stratégie de contrôle du circuit de climatisation afin de déterminer et contrôler l'ouverture de la vanne électronique d'expansion notamment afin d'obtenir une surchauffe du fluide réfrigérant en sortie de l'évaporateur. Cette surchauffe est notamment utile pour améliorer la puissance de chauffage du circuit de climatisation inversible.

Un des buts de la présente invention est donc de remédier au moins partiellement aux inconvénients de l'art antérieur et de proposer un procédé de gestion d'un circuit de climatisation inversible amélioré notamment en mode pompe à chaleur.

La présente invention concerne donc un procédé de gestion selon la revendication 1 d'un circuit de climatisation inversible indirect dans lequel circule un fluide réfrigérant, ledit circuit de climatisation inversible étant apte à fonctionner selon un mode pompe à chaleur dans lequel le fluide réfrigérant passe successivement dans :
∘ un compresseur,
∘ un condenseur destiné à relâcher de l'énergie calorifique du fluide réfrigérant dans un premier fluide caloporteur,
∘ un premier dispositif de détente dans lequel le fluide réfrigérant subit une première perte de pression,
∘ un évaporateur destiné à relâcher également de l'énergie calorifique du fluide réfrigérant dans un flux d'air interne au véhicule automobile,
∘ un deuxième dispositif de détente dans lequel le fluide réfrigérant subit une deuxième perte de pression, et
∘ un évapo-condenseur destiné à récupérer de l'énergie calorifique d'un deuxième fluide caloporteur et la transférer au fluide réfrigérant,

ledit circuit de climatisation comportant une unité centrale de contrôle apte à contrôler l'ouverture du premier dispositif de détente,
ledit procédé de gestion comportant :
   - une étape de détermination de :
      ∘ l'ouverture *Cestim* du premier dispositif de détente en fonction de la différence entre la pression *Pcomp_out* du fluide réfrigérant en sortie du compresseur et la pression *Pevap_out* du fluide réfrigérant en sortie de l'évaporateur, selon la température *Text* du deuxième fluide caloporteur avant sa traversée de l'évapo-condenseur et le régime du compresseur,
      ∘ d'une surchauffe consigne *SHcomp_in_sp* en fonction de la température Text du deuxième fluide caloporteur avant sa traversée de l'évapo-condenseur, *SHcomp_in_sp* étant comprise entre une surchauffe minimale *SHcomp_in_sp_min* et une surchauffe maximale *Shcomp_in_sp_max,*
   - une étape d'ouverture du dispositif de détente selon *Cestim* et de contrôle de la surchauffe *SHcomp_in* en faisant varier l'ouverture du dispositif de détente de sorte à atteindre la surchauffe consigne *SHcomp_in_sp* et maintenir *SHcomp_in* entre *SHcomp_in_sp_min* et *SHcomp _in_sp _max.*

Selon l'invention: *SHcomp_in* est calculé selon la formule suivante : $SHcomp _ in = Tcomp _ in - Tsat \left(Pcomp_in\right)$ dans laquelle *Tcomp_in* est la température du fluide réfrigérant en entrée du compresseur (3) et *Tsat(Pcomp_in)* est la température de saturation du fluide réfrigérant à la pression *Pcomp_in* en entrée du compresseur (3).

Selon l'invention:
- si *(Pcomp_out* - *Pevap_out*) est inférieur à une valeur X1, Cestim est de l'ordre de son ouverture maximale estimée Cestim_max du premier dispositif de détente,
- si *(Pcomp_out* - *Pevap_out)* est supérieur à X1 et inférieur à une valeur X2, *Cestim* diminue vers son ouverture minimale estimée *Cestim_min* à mesure que *(Pcomp*_*out* - *Pevap_out)* augmente,
- si *(Pcomp_out* - *Pevap_out*) est supérieur à X2, *Cestim* augmente à mesure que *(Pcomp*_*out* - *Pevap_out*) augmente,

X1 étant une valeur de *(Pcomp*_*out* - *Pevap_out*) déterminée expérimentalement en dessous de laquelle du givre se forme sur l'évapo-condenseur,
X2 étant une valeur de *(Pcomp*_*out* - *Pevap_out*) déterminée expérimentalement pour laquelle le premier dispositif de détente est à son ouverture minimale *Cestim_min.*

Selon l'invention la détermination de la surchauffe consigne *SHcomp_in_sp* est telle que : $Shcomp _ in _ max = Tcomp _ in _ max _ estim - Tsat \left(Pcomp_in\right)$ dans laquelle *Tsat(Pcomp_in)* est la température de saturation du fluide réfrigérant à sa pression *Pcomp_in* en entrée du compresseur,

*Tcomp_in_max_estim* est la température maximum estimée du fluide réfrigérant en entrée du compresseur : $Tcomp _ in _ max _ estim = K3 * \left(273,15+Tcomp_out_max\right) / \left[\left(\begin{matrix}Pcomp _ out / \\ Pcomp _ in\end{matrix}\right)\left(\left(K-1\right)/K\right) ∧\right]$

K3 est un coefficient de correction déterminé expérimentalement pour lequel $K3 = Tcomp _ in / Tcomp _ in _ estim ,$

*Tcomp_in* étant la température mesurée du fluide réfrigérant en entrée du compresseur et *Tcomp_in_estim* la température estimée du fluide réfrigérant en entrée du compresseur,

*Tcomp_out_max* est la température maximum du fluide réfrigérant en sortie du compresseur,

*Pcomp_out* est la pression du fluide réfrigérant en sortie du compresseur, *Pcomp_in* est la pression du fluide réfrigérant en entrée du compresseur, et

K est le coefficient de refroidissement du fluide réfrigérant déterminé expérimentalement et variable selon le fluide réfrigérant.

Selon un autre aspect du procédé de gestion, *SHcomp_in_sp_min* est comprise entre 3 et 10 °K et *SHcomp_in_sp_max* est comprise entre 8 et 15 °K.

Selon l'invention: lors de l'étape de contrôle de la surchauffe *SHcomp_in :*
∘ si *SHcomp_in* est inférieure à *SHcomp_in_sp_min* ou supérieure à *SHcomp_in_sp_max,* l'augmentation ou la diminution de l'ouverture du dispositif de détente est réalisée par un contrôleur proportionnel intégral,
∘ si *SHcomp_in* est compris entre *SHcomp_in_sp_min* et *SHcomp_in_sp_max,* l'augmentation ou la diminution de l'ouverture du dispositif de détente est réalisée par un contrôleur proportionnel.

Selon un autre aspect du procédé de gestion, celui-ci comporte une étape de protection de l'évaporateur contre la surpression du fluide réfrigérant :
∘ si *Pevap_out* est compris entre P1 et P, l'unité centrale de contrôle continue le contrôle de *Cestim,* avec P étant une valeur de pression limite de fonctionnement de l'évaporateur et P1 = P - µ1, µ1 étant une valeur de pression comprise entre 0,1 et 1 bar,
∘ si *Pevap_out* est supérieure à P, l'unité centrale de contrôle compare *Cestim(t),* qui est l'ouverture *Cestim* à un temps t, avec *Cestim(t-1*), qui est l'ouverture *Cestim* au temps t-1, si *Cestim(t)* est supérieure à *Cestim(t-1),* dans un premier temps, l'unité centrale de contrôle arrête le contrôle de la surchauffe *SHcomp_in* et maintien l'ouverture du premier dispositif de détente à la valeur *Cestim(t-1),* dans un deuxième temps, l'unité centrale de contrôle diminue *Cestim* de sorte que *Pevap_out* soit inférieure à P.

Selon un autre aspect du procédé de gestion, le calcul de *Cestim(t)* lors de la diminution de *Cestim* de sorte que *Pevap_out* soit inférieure à P, est réalisé selon la formule suivante : $Cestim \left(t\right) = Cestim - \sum K1 * \left(Pevap_out-P\right)$ avec K1 étant un gain de type intégral calculé selon K1 = *ΔC*/*ΔPevapo_out* avec ΔC étant la variation de l'ouverture du dispositif de détente et de *ΔPevapo_out* la variation de *Pevapo_out* mesurées lors d'expérimentation où l'on fait varier l'ouverture du dispositif de détente.

Selon un autre aspect du procédé de gestion, celui-ci comporte une étape de protection du compresseur contre la surpression du fluide réfrigérant :
∘ si *Pcomp_in* est compris entre P2 et P3, l'unité centrale de contrôle continue le contrôle de *Cestim,* avec P3 étant une valeur de pression limite de fonctionnement du compresseur et P2 = P3 - µ2, µ2 étant une valeur de pression comprise entre 0,01 et 0,2 bar,
∘ si *Pcomp_in* est supérieure à P3, l'unité centrale de contrôle compare *Cestim(t),* qui est l'ouverture *Cestim* à un temps t, avec *Cestim(t-1),* qui est l'ouverture *Cestim* au temps t-1, si *Cestim(t)* est supérieure à *Cestim(t-1),* dans un premier temps, l'unité centrale de contrôle arrête le contrôle de la surchauffe *SHcomp_in* et maintien l'ouverture du premier dispositif de détente à la valeur *Cestim(t-1),* dans un deuxième temps, l'unité centrale de contrôle diminue *Cestim* de sorte que *Pcomp_in* soit inférieure à P3.

Selon un autre aspect du procédé de gestion, le calcul de *Cestim(t)* lors de la diminution de *Cestim* de sorte que *Pcomp_in* soit inférieure à P3 est réalisé selon la formule suivante : $Cestim \left(t\right) = Cestim - \sum K2 * \left(Pcomp_in-P3\right)$ avec K2 étant un gain de type intégral calculé selon *ΔC*/*ΔPcomp_in* avec ΔC étant la variation de l'ouverture du dispositif de détente et de *ΔPcomp_in* la variation de *Pcomp_in* mesurées lors d'expérimentation où l'on fait varier l'ouverture du dispositif de détente.

D'autres caractéristiques et avantages de l'invention apparaîtront plus clairement à la lecture de la description suivante, donnée à titre d'exemple illustratif et non limitatif, et des dessins annexés parmi lesquels :
- la figure 1a montre une représentation schématique d'un circuit de climatisation inversible en mode pompe à chaleur,
- la figure 1b montre un diagramme pression/enthalpie du circuit de climatisation de la figure 1a,
- la figure 2 montre une représentation schématique d'une variante du circuit de climatisation inversible en mode pompe à chaleur de la figure 1a,
- la figure 3 montre une représentation schématique d'un circuit de climatisation selon une architecture particulière,
- la figure 4 montre un diagramme de l'évolution de l'ouverture du premier dispositif de détente en fonction d'une différence de pression,
- la figure 5 montre un diagramme de l'évolution de différents paramètres en fonction du temps lors du fonctionnement du circuit de climatisation.

Sur les différentes figures, les éléments identiques portent les mêmes numéros de référence.

Les réalisations suivantes sont des exemples. Bien que la description se réfère à un ou plusieurs modes de réalisation, ceci ne signifie pas nécessairement que chaque référence concerne le même mode de réalisation, ou que les caractéristiques s'appliquent seulement à un seul mode de réalisation. De simples caractéristiques de différents modes de réalisation peuvent également être combinées et/ou interchangées pour fournir d'autres réalisations.

Dans la présente description, on peut indexer certains éléments ou paramètres, comme par exemple premier élément ou deuxième élément ainsi que premier paramètre et second paramètre ou encore premier critère et deuxième critère etc. Dans ce cas, il s'agit d'un simple indexage pour différencier et dénommer des éléments ou paramètres ou critères proches mais non identiques. Cette indexation n'implique pas une priorité d'un élément, paramètre ou critère par rapport à un autre et on peut aisément interchanger de telles dénominations sans sortir du cadre de la présente description. Cette indexation n'implique pas non plus un ordre dans le temps par exemple pour apprécier tel ou tel critère.

Dans la présente description, on entend par « placé en amont » qu'un élément est placé avant un autre par rapport au sens de circulation d'un fluide. A contrario, on entend par « placé en aval » qu'un élément est placé après un autre par rapport au sens de circulation du fluide.

La figure 1a montre un circuit de climatisation 1 inversible, notamment pour véhicule automobile, dans lequel circule un fluide réfrigérant fonctionnant selon un mode pompe à chaleur dans lequel le fluide réfrigérant passe successivement dans :
∘ un compresseur 3,
∘ un condenseur 5 destiné à relâcher de l'énergie calorifique du fluide réfrigérant dans un premier fluide caloporteur 50,
∘ un premier dispositif de détente 7 dans lequel le fluide réfrigérant subit une première perte de pression, par exemple une vanne électronique d'expansion,
∘ un évaporateur 9 destiné à relâcher également de l'énergie calorifique du fluide réfrigérant dans un flux d'air interne 100 au véhicule automobile,
∘ un deuxième dispositif de détente 11 dans lequel le fluide réfrigérant subit une deuxième perte de pression, par exemple un orifice tube, et
∘ un évapo-condenseur 13 destiné à récupérer de l'énergie calorifique d'un deuxième fluide caloporteur 130 et de la transférer au fluide réfrigérant.

Le condenseur 5 est notamment destiné à relâcher de l'énergie calorifique du fluide réfrigérant dans un premier fluide caloporteur 50. Ce premier fluide caloporteur 50 peut par exemple être un flux d'air interne allant vers l'habitacle lorsque le deuxième échangeur de chaleur est par exemple disposé dans un dispositif de chauffage, ventilation et climatisation. Une autre possibilité peut également être que le premier fluide caloporteur 50 est un fluide circulant dans une autre boucle de gestion de température, par exemple lorsque le premier échangeur de chaleur est un échangeur bifluide, cela est notamment le cas dans le cadre d'un circuit de climatisation indirect.

L'évapo-condenseur 13 est quant à lui destiné à récupérer de l'énergie calorifique d'un deuxième fluide caloporteur 130 et de la transférer au fluide réfrigérant. Ce deuxième fluide caloporteur 130 peut par exemple être un flux d'air externe au véhicule lorsque le deuxième échangeur de chaleur est par exemple disposé en face avant du véhicule automobile.

Le circuit de climatisation inversible 1 comporte également une unité centrale de contrôle 40. Cette unité centrale de contrôle 40 est notamment reliée au compresseur 3 afin de contrôler son régime et ainsi contrôler la pression du fluide réfrigérant. L'unité centrale de contrôle 40 est également reliée au premier dispositif de détente 7 afin de contrôler et commander son ouverture et ainsi contrôler la perte de pression du fluide réfrigérant lorsqu'il la traverse.

L'unité centrale de contrôle 40 peut également être reliée à un premier capteur 41 de la température *Text* du deuxième fluide caloporteur 130 avant sa traversée de l'évapo-condenseur 13. Plus précisément, *Text* peut correspondre à la température ambiante extérieure de l'air.

L'unité centrale de contrôle 40 peut être reliée à un deuxième capteur 42 de la pression *Pcomp_out* du fluide réfrigérant en sortie du compresseur 3. Ce deuxième capteur 42 peut notamment être disposé en aval du compresseur 3, entre ledit compresseur 3 et le condenseur 5.

L'unité centrale de contrôle 40 peut être reliée à un troisième capteur 43 de la pression *Pcomp_in* du fluide réfrigérant avant son entrée dans le compresseur 3. Ce troisième capteur 43 peut notamment être disposé en amont du compresseur 3, entre l'évapo-condenseur 13 et ledit compresseur 3.

L'unité centrale de contrôle 40 peut être reliée à un quatrième capteur 44 de la température *Tcomp_in* du fluide réfrigérant avant son entrée dans le compresseur 3. Ce quatrième capteur 44 peut notamment être disposé en amont du compresseur 3, entre l'évapo-condenseur 13 et ledit compresseur 3.

Les troisième 43 et quatrième 44 capteurs peuvent plus particulièrement n'être qu'un seul capteur pression/température disposé en amont du compresseur 3, entre l'évapo-condenseur 13 et ledit compresseur 3.

L'unité centrale de contrôle 40 peut être reliée à un cinquième capteur 45 de la température *Tevapo* du flux d'air interne 100 après qu'il ait traversé l'évaporateur 9.

L'unité centrale de contrôle 40 peut être reliée à un sixième capteur 46 de la température *Tcond_out* du premier fluide caloporteur 50 après qu'il ait traversé le condenseur 5.

L'unité centrale de contrôle 40 peut être reliée à un septième capteur 47 de la pression *Pevap_out* du fluide réfrigérant à sa sortie de l'évaporateur 9. Ce septième capteur 47 peut notamment être disposé en aval de l'évaporateur 9, entre ledit évaporateur 9 et le deuxième dispositif de détente 11.

En fonctionnement, en mode pompe à chaleur, comme le montre la figure 1b, le fluide réfrigérant est en phase gazeuse à basse pression avant d'entrer dans le compresseur 3. En traversant le compresseur 3 le fluide réfrigérant subit une augmentation de sa pression et passe à haute pression comme le montre la flèche 300. Le fluide réfrigérant traverse ensuite le condenseur 5 et transfert de l'enthalpie au premier fluide caloporteur 50 comme le montre la flèche 500. le fluide réfrigérant franchit une première fois sa courbe de saturation X et passe dans un état biphasique. Le fluide réfrigérant peut également franchir une deuxième fois sa courbe de saturation X pour passer en phase liquide. La différence entre la température du fluide réfrigérant en sortie du condenseur 5 et sa température de saturation à cette pression est appelée sous-refroidissement SC.

Le fluide réfrigérant passe ensuite au travers du premier dispositif de détente 7 et subit une première perte de pression pour passer à pression intermédiaire, comme le montre la flèche 700. Le fluide réfrigérant franchit de nouveau sa courbe de saturation X et passe dans un état diphasique. Le fluide réfrigérant traverse ensuite l'évaporateur 9 dans lequel le fluide réfrigérant transfert de l'énergie calorifique au flux d'air interne 100, comme le montre la flèche 900. Le fluide réfrigérant traverse sa courbe de saturation X et repasse alors en phase liquide.

Le fluide réfrigérant passe ensuite au travers du deuxième dispositif de détente 7 et subit une deuxième perte de pression pour passer à basse pression, comme le montre la flèche 110. Le fluide réfrigérant rejoint sa courbe de saturation X et passe dans un état diphasique. Le fluide réfrigérant traverse ensuite l'évapo-condenseur 13 dans lequel le fluide réfrigérant récupère de l'énergie calorifique du deuxième fluide caloporteur 130, comme le montre la flèche 131. Le fluide réfrigérant traverse sa courbe de saturation X et repasse alors en phase gazeuse. La différence entre la température *Tcomp_in* du fluide réfrigérant avant qu'il ne traverse le compresseur 3 (mesurée par le quatrième capteur 44) et sa température de saturation à cette pression *Tsat(Pcomp_in),* correspond à une surchauffe *SHcomp_in* du fluide réfrigérant. $Ainsi , Shcomp _ in = Tcomp _ in - Tsat \left(Pcomp_in\right) .$

Selon une variante illustrée à la figure 2, le circuit de climatisation inversible 1 peut également comporter un échangeur de chaleur interne 20 apte à permettre les échanges d'énergie calorifique entre le fluide réfrigérant en sortie de l'échangeur de chaleur bifluide 5 et le fluide réfrigérant en sortie de l'évapo-condenseur 13. Cet échangeur de chaleur interne 20 comporte notamment une entrée et une sortie de fluide réfrigérant en provenance de l'échangeur de chaleur bifluide 5, ainsi qu'une entrée et une sortie de fluide réfrigérant en provenance de l'évapo-condenseur 13.

En fonctionnement, les étapes sont similaires à celles des figures 1a et 1b, à la différence que l'échangeur de chaleur interne 20 absorbe de l'enthalpie au fluide réfrigérant en sortie de l'échangeur de chaleur bifluide et la transfère au fluide réfrigérant en sortie de l'évapo-condenseur 13. Le sous-refroidissement SC du fluide réfrigérant avant qu'il ne traverse le dispositif de détente 7 et la surchauffe *SHcomp_in* du fluide réfrigérant avant qu'il ne rentre dans le compresseur 3 sont tous deux augmentés sous l'effet de l'échangeur de chaleur interne 20. Cela permet notamment une augmentation du coefficient de performance du circuit de climatisation 1.

Le circuit de climatisation 1 peut par exemple être un circuit de climatisation inversible indirect 1 comme illustré sur la figure 3. Ce circuit de climatisation inversible indirect 1 peut fonctionner dans différents modes de fonctionnement dont un mode pompe à chaleur.

Ce circuit de climatisation inversible indirect 1 comporte notamment :
- une première boucle de fluide réfrigérant A dans laquelle circule le fluide réfrigérant,
- une deuxième boucle de fluide caloporteur B dans laquelle circule le premier fluide caloporteur 50, et
- un échangeur de chaleur bifluide correspondant au condenseur 5 agencé conjointement sur la première boucle de fluide réfrigérant A et sur la deuxième boucle de fluide caloporteur B, de façon à permettre les échanges de chaleur entre ladite première boucle de fluide réfrigérant A et ladite deuxième boucle de fluide caloporteur B.

La première boucle de fluide réfrigérant A, représentée en trait plein sur la figure 3, comporte plus particulièrement dans le sens de circulation du fluide réfrigérant :
∘ un compresseur 3,
∘ l'échangeur de chaleur bifluide 5, disposé en aval dudit compresseur 3,
∘ un premier dispositif de détente 7, plus précisément une vanne électronique d'expansion,
∘ un évaporateur 9 étant destiné à être traversé par le flux d'air intérieur 100 au véhicule automobile allant vers l'habitacle,
∘ un deuxième dispositif de détente 11, par exemple un orifice tube,
∘ un évapo-condenseur 13 étant destiné à être traversé par un deuxième fluide caloporteur, ici un flux d'air extérieur au véhicule automobile, et
∘ une conduite de contournement 30 de l'évapo-condenseur 13.

La conduite de contournement 30 peut relier plus spécifiquement un premier point de raccordement 31 et un deuxième point de raccordement 32.

Le premier point de raccordement 31 est de préférence disposé, dans le sens de circulation du fluide réfrigérant, en aval de l'évaporateur 9, entre ledit évaporateur 9 et l'évapo-condenseur 13. Plus particulièrement, et comme illustré sur la figure 3, le premier point de raccordement 31 est disposé entre l'évaporateur 9 et le deuxième dispositif de détente 11. Il est cependant tout à fait possible d'imaginer que le premier point de raccordement 31 soit disposé entre le deuxième dispositif de détente 11 et l'évapo-condenseur 13 du moment que le fluide réfrigérant a la possibilité de contourner le deuxième dispositif de détente 11 ou de le traverser sans subir de perte de pression.

Le deuxième point de raccordement 32 est quant à lui de préférence disposé en aval de l'évapo-condenseur 13, entre ledit évapo-condenseur 13 et le compresseur 3.

La première boucle de fluide réfrigérant A peut comporter une bouteille déshydratante 18 disposée en aval de l'échangeur de chaleur bifluide 5, plus précisément entre ledit échangeur de chaleur bifluide 5 et l'échangeur de chaleur interne 20. Une telle bouteille déshydratante 18 disposée sur le côté haute pression du circuit de climatisation, c'est-à-dire en aval du compresseur 3 et en amont d'un dispositif de détente, a un encombrement moindre ainsi qu'un coût réduit par rapport à d'autres solutions de séparation de phase comme un accumulateur qui serait disposé du côté basse pression du circuit de climatisation, c'est à dire en amont du compresseur 3, notamment en amont de l'échangeur de chaleur interne 20.

La première boucle de fluide réfrigérant A peut comporter un accumulateur disposé en amont du compresseur 3, plus précisément entre le deuxième point de raccordement 32 et ledit compresseur 3 en remplacement de la bouteille déshydratante 18.

Le circuit de climatisation inversible indirecte 1 comporte également un dispositif de redirection du fluide réfrigérant en provenance de l'évaporateur 9 vers l'évapo-condenseur 13 ou vers la conduite de contournement 30.

Ce dispositif de redirection du fluide réfrigérant en provenance de l'évaporateur 9 peut notamment comporter :
- une première vanne d'arrêt 22 disposée en aval du premier point de raccordement 31, entre ledit premier point de raccordement 31 et le deuxième dispositif de détente 11,
- une deuxième vanne d'arrêt 33 disposée sur la conduite de contournement 30, et
- un clapet antiretour 23 disposé en aval du deuxième échangeur de chaleur 13, entre ledit évapo-condenseur 13 et le deuxième point de raccordement 32.

Une autre alternative (non représentée) peut également être de disposer une vanne trois-voies au niveau du premier point de raccordement 31.

Par vanne d'arrêt, clapet antiretour, vanne trois-voies ou dispositif de détente avec fonction d'arrêt, on entend ici des éléments mécaniques ou électromécaniques pouvant être pilotés par l'unité centrale de contrôle 40.

Comme illustré sur la figure 3, la première boucle de fluide réfrigérant A peut comporter, en supplément de l'échangeur de chaleur interne 20, un deuxième échangeur de chaleur interne 20' permettant un échange de chaleur entre le fluide réfrigérant à haute pression en sortie de l'échangeur de chaleur interne 20 et le fluide réfrigérant à basse pression circulant dans la conduite de contournement 30, c'est-à-dire en provenance du premier point de raccordement 31. Par fluide réfrigérant à haute pression on entend par là un fluide réfrigérant ayant subi une augmentation de pression au niveau du compresseur 3 et qu'il n'a pas encore subi de perte de pression du fait du premier dispositif de détente 7. Ce deuxième échangeur de chaleur interne 20' comporte notamment une entrée et une sortie de fluide réfrigérant en provenance du premier point de raccordement 31, ainsi qu'une entrée et une sortie de fluide réfrigérant à haute pression en provenance de l'échangeur de chaleur interne 20.

Au moins un des deux échangeurs de chaleur interne 20, 20'peut être un échangeur de chaleur coaxial, c'est à dire comportant deux tubes coaxiaux et entre lesquels s'effectuent les échanges de chaleur.

De préférence, l'échangeur de chaleur interne 20 peut être un échangeur de chaleur interne coaxial d'une longueur comprise entre 50 et 120mm alors que le deuxième échangeur de chaleur interne 20' peut être un échangeur de chaleur interne coaxial d'une longueur comprise entre 200 et 700mm.

La deuxième boucle de fluide caloporteur B, représentée en trait comprenant trois tirets et deux points sur la figure 3, peut comporter quant à elle :
∘ l'échangeur de chaleur bifluide 5,
∘ une première conduite de circulation 70 du premier fluide caloporteur 50 comportant un radiateur interne 54 destiné à être traversé par le flux d'air intérieur 90 au véhicule automobile, et reliant un premier point de jonction 61 disposé en aval de l'échangeur de chaleur bifluide 5 et un deuxième point de jonction 62 disposé en amont dudit échangeur de chaleur bifluide 5,
∘ une deuxième conduite de circulation 60 de fluide caloporteur comportant un radiateur externe 64 destiné à être traversé par le flux d'air extérieur 200 au véhicule automobile, et reliant le premier point de jonction 61 disposé en aval de l'échangeur de chaleur bifluide 5 et le deuxième point de jonction 62 disposé en amont dudit échangeur de chaleur bifluide 5, et
∘ une pompe 17 disposée en aval ou en amont de l'échangeur de chaleur bifluide 5, entre le premier point de jonction 61 et le deuxième point de jonction 62.

Le circuit de climatisation inversible indirecte 1 comporte au sein de la deuxième boucle de fluide caloporteur B un dispositif de redirection du fluide caloporteur en provenance de l'échangeur de chaleur bifluide 5 vers la première conduite de circulation 70 et/ou vers la deuxième conduite de circulation 60.

Comme illustré sur la figure 3, le dispositif de redirection du fluide caloporteur en provenance de l'échangeur de chaleur bifluide 5 peut notamment comporter une quatrième vanne d'arrêt 63 disposée sur la deuxième conduite de circulation 60 afin de bloquer ou non le premier fluide caloporteur et de l'empêcher de circuler dans ladite deuxième conduite de circulation 60.

Le circuit de climatisation inversible indirect 1 peut également comporter un volet d'obstruction 310 du flux d'air intérieur 100 traversant le troisième échangeur de chaleur 54.

Ce mode de réalisation permet notamment de limiter le nombre de vannes sur la deuxième boucle de fluide caloporteur B et ainsi permet de limiter les coûts de production.

Selon un mode de réalisation alternatif non représenté le dispositif de redirection du fluide caloporteur en provenance de l'échangeur de chaleur bifluide 5 peut notamment comporter une quatrième vanne d'arrêt 63 disposée sur la deuxième conduite de circulation 60 afin de bloquer ou non le fluide caloporteur et l'empêcher de circuler dans ladite deuxième conduite de circulation 60, et une cinquième vanne d'arrêt disposée sur la première conduite de circulation 70 afin de bloquer ou non le fluide caloporteur et de l'empêcher de circuler dans ladite première conduite de circulation 70.

La deuxième boucle de fluide caloporteur B peut également comporter un élément électrique chauffant 55 du fluide caloporteur. Ledit élément électrique chauffant 55 est notamment disposé, dans le sens de circulation du fluide caloporteur, en aval de l'échangeur de chaleur bifluide 5, entre ledit échangeur de chaleur bifluide 5 et le premier point de jonction 61.

En mode pompe à chaleur, le fluide réfrigérant ne passe pas au travers de la conduite de contournement 30 du fait que la première vanne d'arrêt 22 est fermée. Le fluide réfrigérant passe ainsi successivement dans le compresseur 3, le condenseur 5, le premier dispositif de détente 7, l'évaporateur 9, le deuxième dispositif de détente 11 et l'évapo-condenseur 13.

Il est tout à fait possible également d'imaginer une autre architecture du circuit de climatisation 1 sans pour autant sortir du cadre de l'invention du moment qu'en mode pompe à chaleur, le fluide réfrigérant passe successivement par un compresseur 3, un condenseur 5, un premier dispositif de détente 7, un évaporateur 9, un deuxième dispositif de détente 11 et un évapo-condenseur 13.

La présente invention concerne notamment un procédé de gestion du circuit de climatisation inversible 1 en mode pompe à chaleur et plus précisément de la gestion du contrôle de l'ouverture du dispositif de détente 7 et donc de la perte de pression du fluide réfrigérant lorsqu'il traverse ledit dispositif de détente 7. Le procédé de gestion comporte :
- une étape de détermination de :
   ∘ l'ouverture *Cestim* du premier dispositif de détente 7 en fonction de la différence entre la pression *Pcomp_out* du fluide réfrigérant en sortie du compresseur 3 et la pression *Pevap_out* du fluide réfrigérant en sortie de l'évaporateur 9, selon la température *Text* du deuxième fluide caloporteur 130 avant sa traversée de l'évapo-condenseur 13 et le régime du compresseur 3,
   ∘ d'une surchauffe consigne *SHcomp_in_sp* en fonction de la température Text du deuxième fluide caloporteur 130 avant sa traversée de l'évapo-condenseur 13, *SHcomp_in_sp* étant comprise entre une surchauffe minimale *SHcomp_in_sp_min* et une surchauffe maximale *Shcomp_in sp max,*
- une étape d'ouverture du dispositif de détente 7 selon *Cestim* et de contrôle de la surchauffe *SHcomp_in* en faisant varier l'ouverture du dispositif de détente 7 de sorte à atteindre la surchauffe consigne *SHcomp_in_sp* et maintenir *SHcomp_in* entre *SHcomp_in_sp_min* et *SHcomp_in sp max.*

L'unité centrale de contrôle 40 détermine l'ouverture *Cestim* du premier dispositif de détente 7 selon le protocole illustré sur le diagramme de la figure 4 :
- si *(Pcomp_out* - *Pevap_out*) est inférieur à une valeur X1, *Cestim* est de l'ordre de l'ouverture maximale estimée *Cestim_max* du premier dispositif de détente 7. On entend ici que *Cestim* est ici supérieure ou égale à 90 % de son ouverture maximale estimée *Cestim_max* afin de limiter la perte de pression du fluide réfrigérant et ainsi diminuer les risques de formation de givre sur l'évapocondenseur 13,
- si *(Pcomp_out* - *Pevap_out*) est supérieur à X1 et inférieur à une valeur X2, *Cestim* diminue vers son ouverture minimale *C_min* à mesure que *(Pcomp*_*out* - *Pevap_out*) augmente,
- si *(Pcomp_out* - *Pevap_out*) est supérieur à X2, *Cestim* augmente à mesure que *(Pcomp*_*out* - *Pevap_out)* augmente.

X1 correspond à une valeur de (*Pcomp_out* - *Pevap_out*) déterminée expérimentalement en dessous de laquelle du givre se forme sur l'évapo-condenseur 13,

X2 correspond à une valeur de (*Pcomp_out* - *Pevap_out*) déterminée expérimentalement pour laquelle le premier dispositif de détente 7 est à son ouverture minimale *Cestim_min.*

*Cestim_max* et *Cestim_min* correspondent à des valeurs extrêmes d'ouverture du premier dispositif de détente 7 établies expérimentalement pour des paramètres d'utilisation donnés, tels que *Text* et le régime du compresseur 3.

L'unité centrale de contrôle 40 détermine la surchauffe consigne *SHcomp_in_sp* de sorte que : $Shcomp _ in _ max = Tcomp _ in _ max _ estim - Tsat \left(Pcomp_in\right)$

*Tsat* (*Pcomp_in*) correspond à la température de saturation du fluide réfrigérant à sa pression *Pcomp_in* en entrée du compresseur 3.

*Tcomp_in_max_estim* correspond à la température maximum estimé du fluide réfrigérant en entrée du compresseur 3. *Tcomp_in_max_estim* est calculé selon la formule suivante : $Tcomp _ in _ max _ estim = K3 * \left(273,15+Tcomp_out_max\right) / \left[\left(\begin{matrix}Pcomp _ out / \\ Pcomp _ in\end{matrix}\right)\left(\left(K-1\right)/K\right) ∧\right]$

K3 est un coefficient de correction déterminé expérimentalement pour lequel $K3 = Tcomp _ in / Tcomp _ in _ estim .$

*Tcomp_in* correspond à la température mesurée du fluide réfrigérant en entrée du compresseur 3 et *Tcomp_in_estim* à la température estimée du fluide réfrigérant en entrée du compresseur 3.

*Tcomp_out_max* correspond à la température maximum du fluide réfrigérant en sortie du compresseur 3. Par exemple, *Tcomp_out_max* peut être de 130 °C. Au-delà de cette température *Tcomp_out_max* le compresseur 3 risque de subir des dommages et il peut se mettre en sécurité, c'est-à-dire arrêter de fonctionner.

*Pcomp_out* correspond à la pression du fluide réfrigérant en sortie du compresseur 3 et *Pcomp_in* à la pression du fluide réfrigérant en entrée du compresseur 3.

K correspond à un coefficient de refroidissement du fluide réfrigérant déterminé expérimentalement et variable selon le fluide réfrigérant. Pour un fluide réfrigérant tel que le R134a, ce coefficient de refroidissement est de 1,15.

Par exemple, pour un fluide réfrigérant tel que le R134a, *SHcomp_in_sp_min* peut être comprise entre 3 et 10 °K et *SHcomp_in_sp_max* comprise ente 8 et 15 °K. *SHcomp_in_sp_min* et *SHcomp_in_sp_max* sont variables en fonction de al nature du fluide réfrigérant et de l'architecture du circuit de climatisation 1.

Lors de la deuxième étape de contrôle de la surchauffe *Shcomp_in,* si *SHcomp_in* est inférieure à *SHcomp_in_sp_min* alors l'unité de contrôle 10 va diminuer l'ouverture du dispositif de détente 7 afin d'augmenter la surchauffe *SHcomp_in.* Si *SHcomp_in* est supérieure à *SHcomp_in_sp_max* alors l'unité de contrôle 10 va augmenter l'ouverture du dispositif de détente 7 afin de réduire la surchauffe *SHcomp_in.* L'augmentation ou la diminution de l'ouverture du dispositif de détente 7 est préférentiellement réalisée par un contrôleur proportionnel intégral.

Si *SHcomp_in* est compris entre *SHcomp_in_sp_min* et *SHcomp_in_sp_max,* l'augmentation ou la diminution de l'ouverture du dispositif de détente 7 est préférentiellement réalisée par un contrôleur proportionnel.

Le fait d'avoir un contrôle mixte par un contrôleur proportionnel intégral et un contrôleur proportionnel permet d'arriver rapidement à la surchauffe consigne *SHcomp_in_sp* et de maintenir et de stabiliser efficacement *SHcomp_in* entre *SHcomp_in_sp_min* et *Shcomp_in_sp_max.*

La figure 5 montre un diagramme montrant en traits pleins l'évolution en fonction du temps, exprimé en minutes, de :
- la température du flux d'air intérieur 100 en sortie du radiateur interne 54, illustrée par la courbe 101a,
- l'ouverture 102a, dispositif de détente 7, exprimé en impulsions/100.

Ces courbes en traits pleins sont réalisées après démarrage pour un circuit de climatisation selon l'art antérieur.

En traits pointillés sont représentés l'évolution de la température du flux d'air intérieur 100 en sortie du radiateur interne 54 (courbe 101b) et de l'ouverture du dispositif de détente 7 (courbe 102b) après démarrage pour un circuit de climatisation utilisant un procédé de gestion selon l'invention.

Pour ce diagramme de la figure 5, le fluide réfrigérant choisi est le R1234yf et la température *Text* est de -18 °C. Ces résultat sont néanmoins également valable pour un fluide réfrigérant tel que le R134a.

On remarque alors que le procédé de gestion selon l'invention permet pendant la montée en régime du compresseur 3 une fermeture plus rapide du dispositif de détente 7 qui arrive à une ouverture de 130 impulsions au bout de 8 min alors que suivant l'art antérieur, le dispositif de détente n'arrive à cette ouverture qu'au bout de 25 min. De ce fait, selon l'art antérieur la surchauffe *Shcomp_in* à 20 min selon l'art antérieur est de 0 °K alors que grâce au procédé de gestion selon l'invention, *Shcomp_in* est de l'ordre de 4 °K (plus ou moins 2°K). Ainsi, à 20 min, la température du flux d'air intérieur 100 en sortie du radiateur interne 54 selon l'art antérieur et de l'ordre de 22°C alors qu'avec le procédé de gestion selon l'invention elle est de l'ordre de 27°C soit environ une progression de 12 % de la puissance de chauffage.

Le procédé de gestion peut également comporter une étape de protection de l'évaporateur 9 contre la surpression du fluide réfrigérant afin d'éviter d'endommager ledit évaporateur 9.

Lors de cette étape de protection, si *Pevap_out* est compris entre P1 et P, l'unité centrale de contrôle 40 continue le contrôle de *Cestim.* P correspond à une valeur de pression limite de fonctionnement de l'évaporateur 9. P1 est quant à lui calculé selon la formule P1 = P - µ1 avec µ1 correspondant à une valeur de pression comprise entre 0,1 et 1 bar.

Si *Pevap_out* est supérieure à P, l'unité centrale de contrôle 40 compare *Cestim(t),* qui est l'ouverture *Cestim* à un temps t, avec *Cestim(t-1),* qui est l'ouverture *Cestim* au temps t-1. Si *Cestim(t)* est supérieure à *Cestim(t-1),* dans un premier temps, l'unité centrale de contrôle 40 arrête le contrôle de la surchauffe *SHcomp_in* et maintien l'ouverture du premier dispositif de détente 7 à la valeur *Cestim(t-1).* Dans un deuxième temps, l'unité centrale de contrôle 40 diminue *Cestim* de sorte que *Pevap_out* soit inférieure à P.

Le calcul de *Cestim(t)* lors de la diminution de *Cestim* de sorte que *Pevap_out* soit inférieure à P est réalisé selon la formule suivante : $Cestim \left(t\right) = Cestim - \sum K1 * \left(Pevap_out-P\right)$

K1 étant un gain de type intégral calculé selon *ΔC*/*ΔPevapo_out* avec Δ*C* étant la variation de l'ouverture du dispositif de détente 7 et de *ΔPevapo_out* la variation de *Pevapo_out* mesurées lors d'expérimentation où l'on fait varier l'ouverture du dispositif de détente 7.

De même, le procédé de gestion peut comporter une étape de protection du compresseur 3 contre la surpression du fluide réfrigérant afin d'éviter d'endommager ledit évaporateur 9.

Lors de cette étape de protection, si *Pcomp_in* est compris entre P2 et P3, l'unité centrale de contrôle 40 continue le contrôle de *Cestim.* P3 correspond ici à une valeur de pression limite de fonctionnement du compresseur 3. P2 est quant à lui calculé selon la formule P2 = P3 - µ2 avec µ2 étant une valeur de pression comprise entre 0,01 et 0,2 bar.

Si *Pcomp_in* est supérieure à P3, l'unité centrale de contrôle 40 compare *Cestim(t),* qui est l'ouverture *Cestim* à un temps t, avec *Cestim(t-1),* qui est l'ouverture *Cestim* au temps t-1. Si *Cestim(t)* est supérieure à *Cestim(t-1),* dans un premier temps, l'unité centrale de contrôle 40 arrête le contrôle de la surchauffe *SHcomp_in* et maintien l'ouverture du premier dispositif de détente 7 à la valeur *Cestim(t-1).* Dans un deuxième temps, l'unité centrale de contrôle 40 diminue *Cestim* de sorte que *Pcomp_in* soit inférieure à P3.

Le calcul de *Cestim(t)* lors de la diminution de *Cestim* de sorte que *Pcomp_in* soit inférieure à *P3* est réalisé selon la formule suivante : $Cestim \left(t\right) = Cestim - \sum K2 * \left(Pcomp_in-P3\right)$

K2 étant un gain de type intégral calculé selon Δ*C*/Δ*Pcomp*_*in* avec ΔC étant la variation de l'ouverture du dispositif de détente 7 et de *ΔPcomp_in* la variation de *Pcomp_in* mesurées lors d'expérimentation où l'on fait varier l'ouverture du dispositif de détente 7.

Ainsi, on voit bien que le procédé de gestion selon l'invention permet une bonne gestion et un bon contrôle de l'ouverture du dispositif de détente 7 permettant une puissance de chauffage accrue en mode pompe à chaleur.

## Revendications

1. Procédé de gestion d'un circuit de climatisation inversible indirect (1) dans lequel circule un fluide réfrigérant, ledit circuit de climatisation inversible (1) étant apte à fonctionner selon un mode pompe à chaleur dans lequel le fluide réfrigérant passe successivement dans :
∘ un compresseur (3),
∘ un condenseur (5) destiné à relâcher de l'énergie calorifique du fluide réfrigérant dans un premier fluide caloporteur (50),
∘ un premier dispositif de détente (7) dans lequel le fluide réfrigérant subit une première perte de pression,
∘ un évaporateur (9) destiné à relâcher également de l'énergie calorifique du fluide réfrigérant dans un flux d'air interne (100) au véhicule automobile,
∘ un deuxième dispositif de détente (11) dans lequel le fluide réfrigérant subit une deuxième perte de pression, et
∘ un évapo-condenseur (13) destiné à récupérer de l'énergie calorifique d'un deuxième fluide caloporteur (130) et la transférer au fluide réfrigérant,
ledit circuit de climatisation (1) comportant une unité centrale de contrôle (40) apte à contrôler l'ouverture du premier dispositif de détente (7),
ledit procédé de gestion comportant :
• une étape de détermination de :
∘ l'ouverture *Cestim* du premier dispositif de détente (7) en fonction de la différence entre la pression *Pcomp_out* du fluide réfrigérant en sortie du compresseur (3) et la pression *Pevap_out* du fluide réfrigérant en sortie de l'évaporateur (9), selon la température *Text* du deuxième fluide caloporteur (130) avant sa traversée de l'évapo-condenseur (13) et le régime du compresseur (3),
∘ d'une surchauffe consigne *SHcomp_in_sp* en fonction de la température Text du deuxième fluide caloporteur (130) avant sa traversée de l'évapo-condenseur (13), *SHcomp_in sp* étant comprise entre une surchauffe minimale *SHcomp_in_sp_min* et une surchauffe maximale *Shcomp_in_sp_max,* et
• une étape d'ouverture du dispositif de détente (7) selon *Cestim* et de contrôle de la surchauffe *SHcomp_in* en faisant varier l'ouverture du dispositif de détente (7) de sorte à atteindre la surchauffe consigne *SHcomp_in_sp* et maintenir *SHcomp_in* entre *SHcomp_in_sp_min* et *SHcomp_in_sp_max*,
procédé dans lequel SHcomp_in est calculé selon la formule suivante : $SHcomp _ in = Tcomp _ in - Tsat \left(Pcomp_in\right)$
dans laquelle *Tcomp_in* est la température du fluide réfrigérant en entrée du compresseur (3) et *Tsat(Pcomp_in)* est la température de saturation du fluide réfrigérant à la pression *Pcomp_in* en entrée du compresseur (3),
procédé dans lequel :
• si Pcomp_out - Pevap_out est inférieur à une valeur X1, Cestim est de l'ordre de son ouverture maximale estimée Cestim_max du premier dispositif de détente (7),
• si Pcomp_out - Pevap_out est supérieur à X1 et inférieur à une valeur X2, *Cestim* diminue vers son ouverture minimale estimée *Cestim_min* à mesure que Pcomp_out - *Pevap_out* augmente,
• si Pcomp_out - Pevap_out est supérieur à X2, *Cestim* augmente à mesure que Pcomp_out - Pevap_out augmente,
X1 étant une valeur de Pcomp_out - Pevap_out déterminée expérimentalement en dessous de laquelle du givre se forme sur l'évapo-condenseur (13),
X2 étant une valeur de Pcomp_out - Pevap_out déterminée expérimentalement pour laquelle le premier dispositif de détente (7) est à son ouverture minimale *Cestim_min*, procédé dans lequel la détermination de la surchauffe consigne *SHcomp_in_sp* est telle que : $Shcomp _ in _ max = Tcomp _ in _ max _ estim - Tsat \left(Pcomp_in\right)$
dans laquelle *Tsat(Pcomp_in)* est la température de saturation du fluide réfrigérant à sa pression *Pcomp_in* en entrée du compresseur (3), *Tcomp_in_max_estim* est la température maximum estimée du fluide réfrigérant en entrée du compresseur (3) :
*Tcomp_in_max_estim =* K3 * (273,15 + *Tcomp_out_max*) / [(*Pcomp*_*out* / ${Pcomp _ in )}^{∧} \left(\left(K-1\right)/K\right) ]$
K3 est un coefficient de correction déterminé expérimentalement pour lequel $K3 = Tcomp _ in / Tcomp _ in _ estim ,$
*Tcomp_in* étant la température mesurée du fluide réfrigérant en entrée du compresseur (3) et *Tcomp_in_estim* la température estimée du fluide réfrigérant en entrée du compresseur (3),
*Tcomp_out_max* est la température maximum du fluide réfrigérant en sortie du compresseur (3),
*Pcomp_out* est la pression du fluide réfrigérant en sortie du compresseur (3),
*Pcomp_in* est la pression du fluide réfrigérant en entrée du compresseur (3), et
K est le coefficient de refroidissement du fluide réfrigérant déterminé expérimentalement et variable selon le fluide réfrigérant,
procédé dans lequel, lors de l'étape de contrôle de la surchauffe *SHcomp_in* :
∘ si *SHcomp_in* est inférieure à *SHcomp_in_sp_min* ou supérieure à *SHcomp_in_sp_max,* l'augmentation ou la diminution de l'ouverture du dispositif de détente (7) est réalisée par un contrôleur proportionnel intégral,
∘ si *SHcomp_in* est compris entre *SHcomp_in_sp_min* et *SHcomp_in_sp_max,* l'augmentation ou la diminution de l'ouverture du dispositif de détente (7) est réalisée par un contrôleur proportionnel.

2. Procédé de gestion d'un circuit de climatisation (1) selon la revendication précédente, **caractérisé en ce que** *SHcomp_in_sp_min* est comprise entre 3 et 10 °K et *SHcomp_in_sp_max* est comprise entre 8 et 15 °K.

3. Procédé de gestion d'un circuit de climatisation (1) selon l'une des revendications précédentes, **caractérisé en ce qu'**il comporte une étape de protection de l'évaporateur (9) contre la surpression du fluide réfrigérant :
∘ si *Pevap_out* est compris entre P1 et P, l'unité centrale de contrôle (40) continue le contrôle de *Cestim,* avec P étant une valeur de pression limite de fonctionnement de l'évaporateur (9) et P1 = P - µ1, µ1 étant une valeur de pression comprise entre 0,1 et 1 bar,
∘ si *Pevap_out* est supérieure à P, l'unité centrale de contrôle (40) compare *Cestim(t),* qui est l'ouverture *Cestim* à un temps t, avec *Cestim(t-1),* qui est l'ouverture *Cestim* au temps t-1, si *Cestim(t)* est supérieure à *Cestim(t-1),* dans un premier temps, l'unité centrale de contrôle (40) arrête le contrôle de la surchauffe *SHcomp_in* et maintien l'ouverture du premier dispositif de détente (7) à la valeur *Cestim(t-1),* dans un deuxième temps, l'unité centrale de contrôle (40) diminue *Cestim* de sorte que *Pevap_out* soit inférieure à P.

4. Procédé de gestion d'un circuit de climatisation (1) selon la revendication précédente, **caractérisé en ce que** le calcul de *Cestim(t)* lors de la diminution de *Cestim* de sorte que *Pevap_out* soit inférieure à P, est réalisé selon la formule suivante : $Cestim \left(t\right) = Cestim - \sum K1 * \left(Pevap_out-P\right)$ avec K1 étant un gain de type intégral calculé selon K1 = Δ*C*/Δ*Pevapo*_out avec Δ*C* étant la variation de l'ouverture du dispositif de détente (7) et de Δ*Pevapo_out* la variation de *Pevapo_out* mesurées lors d'expérimentation où l'on fait varier l'ouverture du dispositif de détente (7).

5. Procédé de gestion d'un circuit de climatisation (1) selon l'une des revendications précédentes, **caractérisé en ce qu'**il comporte une étape de protection du compresseur (3) contre la surpression du fluide réfrigérant :
∘ si *Pcomp_in* est compris entre P2 et P3, l'unité centrale de contrôle (40) continue le contrôle de *Cestim,* avec P3 étant une valeur de pression limite de fonctionnement du compresseur (3) et P2 = P3 - µ2, µ2 étant une valeur de pression comprise entre 0,01 et 0,2 bar,
∘ si *Pcomp_in* est supérieure à P3, l'unité centrale de contrôle (40) compare *Cestim(t),* qui est l'ouverture *Cestim* à un temps t, avec *Cestim(t-1),* qui est l'ouverture *Cestim* au temps t-1, si *Cestim(t)* est supérieure à *Cestim(t-1),* dans un premier temps, l'unité centrale de contrôle (40) arrête le contrôle de la surchauffe *SHcomp_in* et maintien l'ouverture du premier dispositif de détente (7) à la valeur *Cestim(t-1),* dans un deuxième temps, l'unité centrale de contrôle (40) diminue *Cestim* de sorte que *Pcomp_in* soit inférieure à P3.

6. Procédé de gestion d'un circuit de climatisation (1) selon la revendication précédente, **caractérisé en ce que** le calcul de *Cestim(t)* lors de la diminution de *Cestim* de sorte que *Pcomp_in* soit inférieure à P3 est réalisé selon la formule suivante : $Cestim \left(t\right) = Cestim - \sum K2 * \left(Pcomp_in-P3\right)$ avec K2 étant un gain de type intégral calculé selon Δ*C*/Δ*Pcomp_in* avec ΔC étant la variation de l'ouverture du dispositif de détente (7) et de *ΔPcomp_in* la variation de *Pcomp_in* mesurées lors d'expérimentation où l'on fait varier l'ouverture du dispositif de détente (7).

## Patentansprüche

1. Verfahren zur Verwaltung eines indirekten reversiblen Klimaanlagenkreislaufs (1), in dem ein Kältemittel zirkuliert, wobei der reversible Klimaanlagenkreislauf (1) geeignet ist, in einem Wärmepumpenmodus betrieben zu werden, in dem das Kältemittel nacheinander fließt in:
∘ einen Kompressor (3),
∘ einen Kondensator (5), der dazu bestimmt ist, Wärmeenergie des Kältemittels in ein erstes Wärmeträgerfluid (50) abzugeben,
∘ eine erste Entspannungsvorrichtung (7), in der das Kältemittel einen ersten Druckverlust erfährt,
∘ einen Verdampfer (9), der dazu bestimmt ist, ebenfalls Wärmeenergie des Kältemittels in einen Innenluftstrom (100) des Kraftfahrzeugs abzugeben,
∘ eine zweite Entspannungsvorrichtung (11), in der das Kältemittel einen zweiten Druckverlust erfährt, und
∘ einen Verdampfer-Kondensator (13), der dazu bestimmt ist, Wärmeenergie eines zweiten Wärmeträgerfluids (130) zurückzugewinnen und sie an das Kältemittel zu übertragen,
wobei der Klimaanlagenkreislauf (1) eine zentrale Regelungseinheit (40) umfasst, die geeignet ist, die Öffnung der ersten Entspannungsvorrichtung (7) zu regeln, wobei das Verfahren zur Verwaltung umfasst:
- einen Schritt des Bestimmens:
∘ der Öffnung *Cestim* der ersten Entspannungsvorrichtung (7) in Abhängigkeit von der Differenz zwischen dem Druck *Pcomp_out* des Kältemittels am Austritt des Kompressors (3) und dem Druck *Pevap_out* des Kältemittels am Austritt des Verdampfers (9), je nach der Temperatur *Text* des zweiten Wärmeträgerfluids (130) vor seinem Durchströmen des Verdampfer-Kondensators (13) und der Drehzahl des Kompressors (3),
∘ einer Soll-Überhitzung *SHcomp_in_sp* in Abhängigkeit von der Temperatur Text des zweiten Wärmeträgerfluids (130) vor seinem Durchströmen des Verdampfer-Kondensators (13), wobei *SHcomp_in_sp* zwischen einer minimalen Überhitzung *SHcomp_in_sp_min* und einer maximalen Überhitzung *Shcomp_in_sp_max* liegt, und
• einen Schritt des Öffnens der Entspannungsvorrichtung (7) je nach *Cestim* und des Regelns der Überhitzung *SHcomp_in,* indem die Öffnung der Entspannungsvorrichtung (7) so geändert wird, dass die Soll-Überhitzung *SHcomp_in_sp* erreicht wird und *SHcomp_in* zwischen *SHcomp_in_sp_min* und *Shcomp_in_sp_max* gehalten wird,
wobei bei dem Verfahren *SHcomp_in* nach der folgenden Formel berechnet wird: $SHcomp _ in = Tcomp _ in - Tsat \left(Pcomp_in\right)$ worin *Tcomp_in* die Temperatur des Kältemittels am Eintritt des Kompressors (3) ist und *Tsat(Pcomp_in)* die Sättigungstemperatur des Kältemittels bei dem Druck *Pcomp_in* am Eintritt des Kompressors (3) ist, Verfahren, bei dem:
• wenn Pcomp_out - Pevap_out kleiner als ein Wert X1 ist, Cestim in der Größenordnung ihrer geschätzten maximalen Öffnung Cestim_max der ersten Entspannungsvorrichtung (7) liegt,
• wenn Pcomp_out - Pevap_out größer als X1 und kleiner als ein Wert X2 ist, *Cestim* zu ihrer geschätzten maximalen Öffnung hin *Cestim_min* abnimmt, je mehr Pcomp_out - Pevap_out zunimmt,
• wenn Pcomp_out - Pevap_out größer als X2 ist, *Cestim* zunimmt, je mehr Pcomp_out - Pevap_out zunimmt,
wobei X1 ein experimentell bestimmter Wert von Pcomp_out - Pevap_out ist, unter dem sich Raureif auf dem Verdampfer-Kondensator (13) bildet,
wobei X2 ein experimentell bestimmter Wert von Pcomp_out - Pevap_out ist, bei dem die erste Entspannungsvorrichtung (7) bei ihrer minimalen Öffnung *Cestim_min* ist,
Verfahren, bei dem die Bestimmung der Soll-Überhitzung *SHcomp_in_sp* dergestalt ist, dass: $Shcomp _ in _ max = Tcomp _ in _ max _ estim - Tsat \left(Pcomp_in\right)$ worin *Tsat(Pcomp_in)* die Sättigungstemperatur des Kältemittels bei seinem Druck *Pcomp_in* am Eintritt des Kompressors (3) ist,
*Tcomp_in_max_estim* die geschätzte maximale Temperatur des Kältemittels am Eintritt des Kompressors (3) ist: Tcomp_in_max_estim = K3 * (273,15 + Tcomp_out_max) / [(Pcomp_out / Pcomp_in) ^ (K - 1) / K)] K3 ein experimentell bestimmter Korrekturkoeffizient ist, bei dem $K3 = Tcomp _ in / Tcomp _ in _ estim ,$
wobei *Tcomp_in* die gemessene Temperatur des Kältemittels am Eintritt des Kompressors (3) ist und *Tcomp_in_estim* die geschätzte Temperatur des Kältemittels am Eintritt des Kompressors (3) ist,
*Tcomp_out_max* die maximale Temperatur des Kältemittels am Austritt des Kompressors (3) ist,
*Pcomp_out* der Druck des Kältemittels am Austritt des Kompressors (3) ist,
*Pcomp_in* der Druck des Kältemittels am Eintritt des Kompressors (3) ist und
K der experimentell bestimmte und je nach Kältemittel variable Kühlkoeffizient des Kältemittels ist, Verfahren, bei dem, bei dem Schritt des Regelns der Überhitzung *SHcomp_in:*
∘ wenn *SHcomp_in* kleiner als *SHcomp_in_sp_min* oder größer als *Shcomp_in_sp_max* ist, das Vergrößern oder Verkleinern der Öffnung der Entspannungsvorrichtung (7) von einem Proportional-Integral-Regler ausgeführt wird,
∘ wenn *SHcomp_in* zwischen *SHcomp_in_sp_min* und *Shcomp_in_sp_max* liegt, das Vergrößern oder Verkleinern der Öffnung der Entspannungsvorrichtung (7) von einem Proportionalregler ausgeführt wird.

2. Verfahren zur Verwaltung eines Klimaanlagenkreislaufs (1) nach dem vorhergehenden Anspruch, **dadurch gekennzeichnet, dass** *SHcomp_in_sp_min* zwischen 3 und 10 °K liegt und *SHcomp_in_sp_max* zwischen 8 und 15 °K liegt.

3. Verfahren zur Verwaltung eines Klimaanlagenkreislaufs (1) nach einem der vorhergehenden Ansprüche, **dadurch gekennzeichnet, dass** es einen Schritt des Schützens des Verdampfers (9) vor dem Überdruck des Kältemittels umfasst:
∘ wenn *Pevap_out* zwischen P1 und P liegt, setzt die zentrale Regelungseinheit (40) die Regelung von *Cestim* fort, wobei P ein Grenzbetriebsdruckwert des Verdampfers (9) ist und P1 = P - µ1, wobei µ1 ein Druckwert ist, der zwischen 0,1 und 1 bar liegt,
∘ wenn *Pevap_out* größer als P ist, vergleicht die zentrale Regelungseinheit (40) *Cestim(t),* die die Öffnung *Cestim* zu einem Zeitpunkt t ist, mit *Cestim(t-1),* die die Öffnung *Cestim* zum Zeitpunkt t-1 ist, wenn *Cestim(t)* größer als *Cestim(t-1)* ist, stoppt die zentrale Regelungseinheit (40) zunächst die Regelung der Überhitzung *SHcomp_in* und hält die Öffnung der ersten Entspannungsvorrichtung (7) auf dem Wert *Cestim(t-1),* verringert die zentrale Regelungseinheit (40) anschließend *Cestim* so, dass *Pevap_out* geringer als P ist.

4. Verfahren zur Verwaltung eines Klimaanlagenkreislaufs (1) nach dem vorhergehenden Anspruch, **dadurch gekennzeichnet, dass** die Berechnung von *Cestim(t)* beim Verringern von *Cestim,* so dass *Pevap_out* geringer als P ist, nach der folgenden Formel ausgeführt wird: $Cestim \left(t\right) = Cestim - \sum K1 * \left(Pevap_out-P\right)$ wobei K1 eine Integral-Verstärkung ist, die nach K1 = ΔC/ΔPevapo_out berechnet wird, wobei ΔC die Änderung der Öffnung der Entspannungsvorrichtung (7) ist und Δ*Pevapo_out* die Änderung von *Pevapo_out* ist, die beim Experimentieren gemessen werden, bei dem die Öffnung der Entspannungsvorrichtung (7) geändert wird.

5. Verfahren zur Verwaltung eines Klimaanlagenkreislaufs (1) nach einem der vorhergehenden Ansprüche, **dadurch gekennzeichnet, dass** es einen Schritt des Schützens des Kompressors (3) vor dem Überdruck des Kältemittels umfasst:
∘ wenn *Pcomp_in* zwischen P2 und P3 liegt, setzt die zentrale Regelungseinheit (40) die Regelung von *Cestim* fort, wobei P3 ein Grenzbetriebsdruckwert des Kompressors (3) ist und P2 = P - µ2, wobei µ2 ein Druckwert ist, der zwischen 0,01 und 0,2 bar liegt,
∘ wenn *Pcomp_in* größer als P3 ist, vergleicht die zentrale Regelungseinheit (40) *Cestim(t),* die die Öffnung *Cestim* zu einem Zeitpunkt t ist, mit *Cestim(t-1),* die die Öffnung *Cestim* zum Zeitpunkt t-1 ist, wenn *Cestim(t)* größer als *Cestim(t-1)* ist, stoppt die zentrale Regelungseinheit (40) zunächst die Regelung der Überhitzung *SHcomp_in* und hält die Öffnung der ersten Entspannungsvorrichtung (7) auf dem Wert *Cestim(t-1),* verringert die zentrale Regelungseinheit (40) anschließend *Cestim* so, dass *Pcomp_in* geringer als P3 ist.

6. Verfahren zur Verwaltung eines Klimaanlagenkreislaufs (1) nach dem vorhergehenden Anspruch, **dadurch gekennzeichnet, dass** die Berechnung von *Cestim(t)* bei der Verringerung von *Cestim,* so dass *Pcomp_in* geringer als P3 ist, nach der folgenden Formel ausgeführt wird: $Cestim \left(t\right) = Cestim - \sum K2 * \left(Pcomp_in-P3\right)$ wobei K2 eine Integral-Verstärkung ist, die nach *ΔC*/*ΔPcomp_in* berechnet wird, wobei ΔC die Änderung der Öffnung der Entspannungsvorrichtung (7) ist und Δ*Pcomp_in* die Änderung von *Pcomp_in* ist, die beim Experimentieren gemessen werden, bei dem die Öffnung der Entspannungsvorrichtung (7) geändert wird.

## Claims

1. Method for managing an indirect reversible air-conditioning circuit (1) in which a refrigerant fluid circulates, said reversible air-conditioning circuit (1) being usable in a heat-pump mode in which the refrigerant fluid flows successively through:
∘ a compressor (3),
∘ a condenser (5) intended to release heat energy from the refrigerant fluid into a first heat-transfer fluid (50),
∘ a first expansion device (7) in which the refrigerant fluid undergoes a first pressure drop,
∘ an evaporator (9) also intended to release heat energy from the refrigerant fluid into an air flow (100) inside the motor vehicle,
∘ a second expansion device (11) in which the refrigerant fluid undergoes a second pressure drop, and
∘ an evaporator condenser (13) intended to recover heat energy from a second heat-transfer fluid (130) and to transfer said heat energy to the refrigerant fluid, said air-conditioning circuit (1) including a central control unit (40) that is able to control the opening of the first expansion device (7),
said managing method comprising:
• a step of determining:
∘ the opening *Cestim* of the first expansion device (7) as a function of the difference between the pressure *Pcomp_out* of the refrigerant fluid at the outlet of the compressor (3) and the pressure *Pevap_out* of the refrigerant fluid at the outlet of the evaporator (9), according to the temperature *Text* of the second heat-transfer fluid (130) before passing through the evaporator condenser (13) and the speed of the compressor (3),
∘ a superheating setpoint *SHcomp_in_sp* as a function of the temperature Text of the second heat-transfer fluid (130) before passing through the evaporator condenser (13), *SHcomp_in_sp* being between a minimum superheating *SHcomp_in_sp_min* and a maximum superheating *SHcomp_in_sp_max,* and
• a step of opening the expansion device (7) according to *Cestim* and of controlling the superheating *SHcomp_in* by varying the opening of the expansion device (7) to achieve the superheating setpoint *SHcomp_in_sp* and to keep *SHcomp_in* between *SHcomp_in_sp_min* and *SHcomp_in_sp_max,*
in which method SHcomp_in is calculated using the following formula: $SHcomp _ in = Tcomp _ in - Tsat \left(Pcomp_in\right)$ where *Tcomp_in* is the temperature of the refrigerant fluid at the inlet of the compressor (3) and *Tsat(Pcomp_in)* is the saturation temperature of the refrigerant fluid at the pressure *Pcomp_in* at the inlet of the compressor (3),
in which method:
• if Pcomp_out - Pevap_out is less than a value X1, Cestim is in the order of its estimated maximum opening Cestim_max of the first expansion device (7),
• if Pcomp_out - Pevap_out is greater than X1 and less than a value X2, *Cestim* decreases towards its estimated minimum opening *Cestim_min* as Pcomp_out - Pevap_out increases,
• if Pcomp_out - Pevap_out is greater than X2, *Cestim* increases as Pcomp_out - Pevap_out increases,
X1 being an experimentally determined value of Pcomp_out - Pevap_out beneath which frost forms on the evaporator condenser (13),
X2 being an experimentally determined value of Pcomp_out - Pevap_out for which the first expansion device (7) is at its minimum opening *Cestim_min,*
in which method the determination of the superheating setpoint *SHcomp_in_sp* is such that: $Shcomp _ in _ max = Tcomp _ in _ max _ estim - Tsat \left(Pcomp_in\right)$ where *Tsat(Pcomp_in)* is the saturation temperature of the refrigerant fluid at the pressure *Pcomp_in* thereof at the inlet of the compressor (3),
*Tcomp_in_max_estim* is the estimated maximum temperature of the refrigerant fluid at the inlet of the compressor (3) : Tcomp_in_max_estim = K3 * (273,15 + Tcomp_out_max) / [(Pcomp_out / Pcomp_in) ^ (K - 1) / K)] K3 is an experimentally determined correction coefficient for which $K3 = Tcomp _ in / Tcomp _ in _ estim ,$ *Tcomp_in* being the measured temperature of the refrigerant fluid at the inlet of the compressor (3) and *Tcomp_in_estim* being the estimated temperature of the refrigerant fluid at the inlet of the compressor (3), *Tcomp_out_max* is the maximum temperature of the refrigerant fluid at the outlet of the compressor (3), *Pcomp_out* is the pressure of the refrigerant fluid at the outlet of the compressor (3),
*Pcomp_in* is the pressure of the refrigerant fluid at the inlet of the compressor (3), and
K is the cooling coefficient of the refrigerant fluid, determined experimentally and variable depending on the refrigerant fluid,
in which method, during the control step of the superheating *SHcomp_in:*
∘ if *SHcomp_in* is less than *SHcomp_in_sp_min* or greater than *SHcomp_in_sp_max,* the increase or decrease of the opening of the expansion device (7) is executed by a proportional-integral controller,
∘ if *SHcomp_in* is between *SHcomp_in_sp_min* and *SHcomp_in_sp_max,* the increase or decrease of the opening of the expansion device (7) is executed by a proportional controller.

2. Method for managing an air-conditioning circuit (1) according to the preceding claim, **characterized in that** *SHcomp_in_sp_min* is between 3 and 10°K and *SHcomp_in_sp_max* is between 8 and 15°K.

3. Method for managing an air-conditioning circuit (1) according to either of the preceding claims, **characterized in that** it includes a step of protecting the evaporator (9) against the overpressure of the refrigerant fluid:
∘ if *Pevap_out* is between P1 and P, the central control unit (40) continues to control *Cestim,* P being an operating limit pressure value of the evaporator (9) and P1 = P - µ1, µ1 being a pressure value between 0.1 and 1 bar,
∘ if *Pevap_out* is greater than P, the central control unit (40) compares *Cestim(t),* which is the opening *Cestim* at an instant t, with *Cestim(t-1),* which is the opening *Cestim* at instant t-1, if *Cestim(t)* is greater than *Cestim(t-1),* the central control unit (40) firstly stops controlling the superheating *SHcomp_in* and keeps the opening of the first expansion device (7) at the value *Cestim(t-1),* and the central control unit (40) then reduces *Cestim* so that *Pevap_out* is less than P.

4. Method for managing an air-conditioning circuit (1) according to the preceding claim, **characterized in that** the calculation of *Cestim(t),* during the decrease of *Cestim* so that *Pevap_out* is less than P, is executed using the following formula: $Cestim \left(t\right) = Cestim - \sum K1 * \left(Pevap_out-P\right)$ where K1 is an integral gain calculated as K1 = Δ*C*/*ΔPevapo_out,* where ΔC is the variation of the opening of the expansion device (7) and Δ*Pevapo_out* the variation of *Pevapo_out* measured during experimentation where the opening of the expansion device (7) is varied.

5. Method for managing an air-conditioning circuit (1) according to one of the preceding claims, **characterized in that** it includes a step of protecting the compressor (3) against the overpressure of the refrigerant fluid:
∘ if *Pcomp_in* is between P2 and P3, the central control unit (40) continues to control *Cestim,* P3 being an operating limit pressure value of the compressor (3) and P2 = P3 - µ2, µ2 being a pressure value between 0.01 and 0.2 bar,
∘ if *Pcomp_in* is greater than P3, the central control unit (40) compares *Cestim(t),* which is the opening *Cestim* at an instant t, with *Cestim(t-1),* which is the opening *Cestim* at instant t-1, if *Cestim(t)* is greater than *Cestim(t-1),* the central control unit (40) firstly stops controlling the superheating *SHcomp_in* and keeps the opening of the first expansion device (7) at the value *Cestim(t-1),* and the central control unit (40) then reduces *Cestim* so that *Pcomp_in* is less than P3.

6. Method for managing an air-conditioning circuit (1) according to the preceding claim, **characterized in that** the calculation of *Cestim(t),* during the decrease of *Cestim* so that *Pcomp_in* is less than P3, is executed using the following formula: $Cestim \left(t\right) = Cestim - \sum K2 * \left(Pcomp_in-P3\right)$ where K2 is an integral gain calculated as Δ*C*/*ΔPcomp_in,* where ΔC is the variation of the opening of the expansion device (7) and Δ*Pcomp_in* the variation of *Pcomp_in* measured during experimentation where the opening of the expansion device (7) is varied.
